# EUROPÄISCHE PATENTSCHRIFT

(11) **EP 1 593 778 B1**
(45) Veröffentlichungstag und Bekanntmachung des Hinweises auf die Patenterteilung: **05.10.2011**
(21) Anmeldenummer: 05101506.3
(22) Anmeldetag: 28.02.2005
(51) Int. Cl.: D21H 25/14

(54) **Verfahren und Vorrichtung zum Behandeln einer Bahn aus Papier oder Karton**
Process and apparatus for treating a web of paper or board
Procédé et appareil de traitement d'une bande de papier ou carton

(30) Priorität: 06.05.2004 DE 102004022416
(43) Veröffentlichungstag der Anmeldung: 09.11.2005
(73) Patentinhaber: Voith Patent GmbH, 89522 Heidenheim (DE)
(72) Erfinder: Rheims, Jörg Dr., 47918, Tönisvorst (DE); Rothfuss, Ulrich, 47929, Grefrath (DE)
(74) Vertreter: Kunze, Klaus

(56) Entgegenhaltungen:
- EP-A- 1 249 533
- WO-A-00/70144
- WO-A-02/103109
- WO-A-03/050352
- WO-A-2004/048687
- DE-A1- 10 228 117
- US-A- 6 063 449
- US-B1- 6 413 371

## Beschreibung

Die Erfindung betrifft ein Verfahren zum Behandeln einer Bahn aus Papier oder Karton, bei dem ein Funktionsstrich auf die Bahn aufgetragen und die Bahn anschlieβend satiniert wird, wobei der Funktionsstrich berührungslos aufgetragen wird, die Bahn online mit dem Strichauftrag satiniert wird und die Satinage in einem Breitnip eines Schuhkalanders erfolgt, der eine Schuhwalze mit einem umlaufenden Mantel und eine Gegenwalze aufweist.

Papier- oder Kartonbahnen, die im folgenden auch kurz als "Bahn" bezeichnet werden, werden vielfach mit einem Strich an mindestens einer Oberfläche versehen. Dieser Strich, also eine Beschichtung, kann unterschiedliche Zwecke haben. Man kann die Bahn glätten. Man kann dem Strich aber auch eine weitere Funktion zuweisen. Beispielsweise kann man mit Hilfe des Strichs die Bahn thermosensitiv machen. Eine thermosensitive Bahn kann beispielsweise in Telefaxgeräten oder anderen Druckern verwendet werden, die die Bahn mit Hilfe von lokal angewendeter Hitze beschreiben.

Aus der DE 102 28 117 A1 ist es bekannt, eine Bahn mit einem Strich zu versehen und anschließend zu satinieren. Unter anderen Kalandertypen wird hier beispielsweise auch ein Breitnipkalander vorgeschlagen. Funktionsstriche sind allerdings relativ teuer. Dementsprechend erhöhen sich die Kosten für Bahnen, die mit einem Funktionsstrich versehen sind.

Der Erfindung liegt die Aufgabe zugrunde, Bahnen mit Funktionsstrich kostengünstig herzustellen.

Diese Aufgabe wird dadurch gelöst, dass man einen thermosensitiven Strich aufträgt, der Breitnip eine Länge von mindestens 40 mm hat und damm man eine Streckenlast von maximal 600 N/mm einstellt.

Durch diese Kombination läßt sich überraschenderweise die Menge des thermosensitiven Funktionsstrichs, die zur Erfüllung bestimmter Anforderungen notwendig ist, erheblich reduzieren. Wenn der Funktionsstrich berührungslos aufgetragen wird, kann man die Schichtdicke des Funktionsstrichs auf ein Minimum einstellen. Die sich ausbildende Schicht folgt dann der Kontur der Oberfläche der Bahn, d.h. es ist nicht notwendig, die Rauhigkeit der Bahn auszugleichen und "Täler" auszufüllen. Diese Art des Strichauftrags spart also erhebliche Kosten, weil man weniger Streichfarbe benötigt. Nach dem Auftragen des Strichs sind alle Bereiche der Bahn in ausreichendem Maße gleichmäßig mit dem Funktionsstrich bedeckt. Dadurch, daß die Bahn anschließend nicht in einem "normalen" Kalander satiniert wird, bei dem zwei Walzen zusammenwirken, sondern in einem Schuhkalander, der in Laufrichtung der Bahn einen relativ langen Nip aufweist, erfolgt eine Satinage, bei der die Bahn eine gewisse Scheuerfestigkeit erhält. Es ist nicht erforderlich, daß die Bahn auf Glätte oder Glanz satiniert wird, wenngleich sich hier gewisse vorteilhafte Effekte einstellen. Man nimmt an, daß durch die Verwendung eines Breitnips die Druckspannungen, die auf die Bahn wirken, so klein gehalten werden können, daß sich die "Spitzen", die aufgrund der Rauhigkeit der Bahn vorhanden sind, nicht durch die durch den Funktionsstrich gebildete Schicht hindurchdrücken. Auch bei der Verwendung einer sehr dünnen Schicht des Funktionsstrichs bleibt die Bahn über ihre volle Fläche mit Streichfarbe bedeckt, so daß die Satinage den zuvor erreichten Vorteil des berührungslosen Strichauftrags nicht wieder zunichte macht. Die Kombination aus berührungslosem Strichauftrag und Satinage im Breitnip führt also zu einer erheblichen Verminderung des Bedarfs an Material für den Funktionsstrich, mit anderen Worten, der Streichfarbe. Wenn man nun die Satinage online mit dem Strichauftrag vornimmt, dann erreicht man nicht nur Einsparungen bei der Handhabung. Die Bahn wird auch in einem Stadium satiniert, in dem der Funktionsstrich noch nicht seine endgültige Festigkeit erhalten hat. Es ist also in gewissen Grenzen noch möglich, eine Umformung zumindest an der Oberfläche des Funktionsstrichs vorzunehmen, ohne die Dicke der durch den Funktionsstrich gebildeten Schicht nennenswert zu vermindern.

Vorzugsweise hält man eine Temperatur im Breitnip unter 60°C. Der Schuhkalander wird also "kalt" gefahren. Dies ist ungewöhnlich, weil Schuhkalander im Grunde immer bei relativ hohen Temperaturen betrieben werden. Es hat sich aber gezeigt, daß bei den relativ niedrigen Temperaturen, die sogar noch weit unter 60°C liegen können, beispielsweise bei 40°C oder sogar 30°C, die Satinage der Bahn ausreicht, um die gewünschten Eigenschaften zu erzielen. Insbesondere bekommt die Bahn eine ausreichende Scheuerfestigkeit.

Man stellt bei einer Länge des Breitnips von mindestens 40 mm eine Streckenlast von maximal 600 N/mm ein. Dies reicht aus, um die Rauhigkeit der Bahn auf einen gewünschten Wert zu vermindern. Andererseits wird bei diesem niedrigen Wert der Streckenlast das Volumen nicht nennenswert vermindert.

Vorzugsweise hält man den Mantel der Schuhwalze des Schuhkalanders stationär und taucht die Gegenwalze in den Mantel ein. Dies hat den Vorteil, daß sich keine Manteldehnung ergibt und damit auch keine Walkarbeit. Dementsprechend ergibt sich in den Bereichen der seitlichen Randzonen auch keine Überhitzung. Der Mantel wird weniger stark beansprucht. Dementsprechend sinken die Kosten.

Bevorzugterweise verwendet man zum Auftragen des Strichs einen Curtain Coater. Ein Curtain Coater wird beispielsweise von Voith Paper, 89522 Heidenheim, Deutschland, angeboten. Mit einem Curtain Coater läßt sich der Strich berührungslos und mit einer relativ geringen Dicke auftragen.

Bevorzugterweise führt man die Bahn mit einer Geschwindigkeit im Bereich von 900 bis 1.300 m/min durch den Breitnip. Bei dieser Geschwindigkeit zeigt sich das beste Satinageergebnis.

Auch ist von Vorteil, wenn man im Breitnip eine Druckspannung wählt, bei der die Dicke der Bahn um maximal 2,5 % abnimmt. Damit läßt sich ein volumenschonendes Satinieren erreichen.

Die Zeichnung zeigt eine Vorrichtung 1 zum Behandeln einer Bahn 2 aus Papier oder Karton. Die Bahn kommt aus einer nur schematisch dargestellten Papier- oder Kartonmaschine 3. Sie kann stattdessen aber auch von einer Rolle, beispielsweise einer Jumborolle, abgewickelt werden.

Die Bahn 2 durchläuft eine Streicheinrichtung 4, in der ein Funktionsstrich 5 auf eine Oberfläche aufgetragen wird. Die Streicheinrichtung 4 ist hier als "Curtain Coater" ausgebildet, der Streichfarbe in Form eines Vorhanges 6 (durch einen Pfeil symbolisiert) auf die Bahn 2 laufen läßt. Durch eine Abstimmung der ausgegebenen Menge auf die Geschwindigkeit der Bahn 2 läßt sich ein außerordentlich dünner Strich auf der Oberfläche der Bahn 2 erzeugen. Aus Gründen der Darstellbarkeit ist der Strich 5 in der Zeichnung übertrieben dick dargestellt.

Bei dem Funktionsstrich 5 kann es sich beispielsweise um einen thermosensitiven Strich handeln, so daß die Bahn 2 letztendlich ein thermosensitives Papier oder ein thermosensitiver Karton wird. Der Strich 5 enthält dabei üblicherweise außer einem Bindemittel und einigen Nebenbestandteilen zwei Farbstoffvorläufer, die durch Schmelze miteinander in Reaktion gebracht eine meist schwarze Farbe erzeugen. Die wesentlichen Anwendungsgebiete sind Telefaxpapiere, Printer-, Plotter- und Etikettenpapiere. Der thermoreaktive Strich kann durch einen nicht näher dargestellten wärmeisolierenden Vorstrich unterstützt werden, der ebenfalls mit einem Curtain Coater aufgebracht werden kann.

Die Streicheinrichtung weist eine Ausgabeeinrichtung 7 auf, die den Strich 5, der auch als "Streichfarbe" bezeichnet werden kann, auf die Bahn 2 aufträgt, und eine Auffangwanne 8, in der seitlich überschießende Streichfarbe aufgenommen werden kann. In nicht näher dargestellter Weise kann die Streichfarbe aus der Auffangwanne 8 wieder zur Ausgabeeinrichtung 7 zurückgeführt werden.

Online zur Streicheinrichtung 4 ist ein Schuhkalander 9 angeordnet, der eine Schuhwalze 10 mit einem umlaufenden Mantel 11 und einem Stützschuh 12 aufweist. Der Stützschuh 12 weist eine Andruckfläche 13 auf, die mit nicht näher dargestellten Einrichtungen zum Einbringen von Schmiermitteln versehen ist, beispielsweise Hydrauliköl. Mit dem Mantel 11 der Schuhwalze 10 wirkt eine Gegenwalze 14 zusammen, die eine Vielzahl von peripheren Bohrungen 15 aufweist, um die Temperatur an der Oberfläche der Gegenwalze 14 einstellen zu können. Wie durch einen Doppelpfeil 16 angedeutet, ist die Gegenwalze 14 gegenüber der Schuhwalze 10 verlagerbar. Der Stützschuh 12 der Schuhwalze 10 ist stationär angeordnet. Die Gegenwalze 14 wird also in den Mantel 11 der Schuhwalze 10 eingetaucht. Dies hat den Vorteil, daß der Mantel 11 an seinen axialen Enden nicht gedehnt werden muß. Dort ist er üblicherweise mit Stirnscheiben versehen, die um eine Achse 17 rotieren.

Die Schuhwalze 10 bildet mit der Gegenwalze 14 zusammen einen Breitnip 18, in dem die Bahn 2 mit dem aufgetragenen Funktionsstrich 5 satiniert wird. Man stellt nun die Temperatur im Breitnip 18 auf einen relativ niedrigen Wert ein. Die maximale Oberflächentemperatur der Gegenwalze 14 beträgt 60°C. Um dies zu erreichen, kann es notwendig sein, die peripheren Bohrungen 15 von einem etwas kälteren Medium durchströmen zu lassen, die Gegenwalze 14 also zu kühlen. Dies hängt davon ab, wie heiß die Bahn 2 ist und welche Temperaturerhöhung sich durch die Beaufschlagung der Bahn 2 im Breitnip 18 ergibt. Vorzugsweise wird man die Temperatur der Gegenwalze 14 sogar noch niedriger wählen, nämlich bei 40°C oder nur 30°C.

Der Breitnip 18 hat in Laufrichtung der Bahn 2 eine Länge von mindestens 40 mm. Eine größere Länge ist bevorzugt. Die Länge kann bis zu 400 mm betragen. Im Breitnip erzeugt man eine Streckenlast von beispielsweise 600 N/mm, so daß sich eine Druckspannung von etwa 15 N/mm² bei einer Niplänge von 40 mm ergibt. Die Druckspannung sollte so gewählt werden, daß das Volumen der Bahn 2 im Breitnip 18 nicht wesentlich abnimmt, also beispielsweise nur um 2,5 % vermindert wird.

Die Bahn 2 durchläuft den Breitnip 18 mit einer Geschwindigkeit im Bereich von 900 bis 1.300 m/min. Zusammen mit der niedrigen Temperatur und der relativ geringen Druckspannung erreicht man damit, daß der Funktionsstrich 5 in ausreichendem Maße verfestigt wird, so daß die Bahn 2 eine gute Scheuerfestigkeit erhält. Die Glätte- und Glanzwerte der Bahn 2 steigen zwar ebenfalls etwas an. Dies steht jedoch hier nicht im Vordergrund.

Mit der dargestellten Vorrichtung erreicht man eine auβerordentlich dünne Schichtdicke des Strichs 5, so daß man mit einer relativ geringen Menge der teuren Streichfarbe auskommt. Trotz dieser dünnen Schichtdicke bleibt die flächige Abdeckung der Bahn 2 auch dann erhalten, wenn die Bahn 2 im Breitnip 18 satiniert wird und die gestrichene Seite an der Gegenwalze 14, die eine harte und glatte Oberfläche aufweist, anliegt. Der Mantel 11 ist hingegen weicher ausgebildet, d.h. er ist plastisch verformbar.

Es ist vorteilhaft, wenn die Andruckfläche 13 so ausgebildet ist, daß sie unter Berücksichtigung der Dicke des Mantels 11 der Kontur der Umfangsfläche der Gegenwalze 14 folgt. Dies ist aber nicht zwingend erforderlich.

## Patentansprüche

1. Verfahren zum Behandeln einer Bahn (2) aus Papier oder Karton, bei dem ein Funktionsstrich (5) auf die Bahn (2) aufgetragen und die Bahn (2) anschlieβend satiniert wird, wobei der Funktionsstrich (5) berührungslos aufgetragen wird, die Bahn (2) online mit dem Strichauftrag satiniert wird und die Satinage in einem Breitnip (18) eines Schuhkalanders (9) erfolgt, der eine Schuhwalze (10) mit einem umlaufenden Mantel (11) und eine Gegenwalze (14) aufweist, **dadurch gekennzeichnet, dass** man einen thermosensitiven Strich aufträgt, der Breitnip eine Länge von mindestens 40 mm hat und dass man eine Streckenlast von maximal 600 N/mm einstellt.

2. Verfahren nach Anspruch 1, **dadurch gekennzeichnet, dass** man eine Temperatur im Breitnip (18) unter 60°C hält.

3. Verfahren nach einem der Ansprüche 1 bis 2, **dadurch gekennzeichnet, dass** man den Mantel (11) der Schuhwalze (10) des Schuhkalanders (9) stationär hält und die Gegenwalze (14) in den Mantel (11) eintauchen läßt.

4. Verfahren nach einem der Ansprüche 1 bis 3, **dadurch gekennzeichnet, dass** man zum Auftragen des Strichs (5) einen Curtain Coater (4) verwendet.

5. Verfahren nach einem der Ansprüche 1 bis 4, **dadurch gekennzeichnet, dass** man die Bahn (2) mit einer Geschwindigkeit im Bereich von 900 bis 1.300 m/min durch den Breitnip (18) führt.

6. Verfahren nach einem der Ansprüche 1 bis 5, **dadurch gekennzeichnet, dass** man im Breitnip (18) eine Druckspannung wählt, bei der die Dicke der Bahn (2) um maximal 2,5 % abnimmt.

## Claims

1. Method for treating a web (2) of paper or board, in which a functional coating (5) is applied to the web (2) and the web (2) is then calendered, the functional coating (5) being applied without direct contact, the web (2) being calendered online in conjunction with the application of the coating, and calendering taking place in a broad nip (18) in a shoe calender (9), which exhibits a shoe roller (10) with a rotating outer cover (11) and a squeeze roller (14), **characterized in that** a thermosensitive coating is applied, the broad nip has a length of at least 40 mm and **in that** a line load not exceeding 600 N/mm is set.

2. Method according to Claim 1, **characterized in that** a temperature of less than 60°C is maintained in the broad nip (18).

3. Method according to one or other of Claims 1-2, **characterized in that** the outer cover (11) of the shoe roller (10) of the shoe calender (9) is held stationary, and the squeeze roller (14) is lowered into the outer cover (11).

4. Method according to one or other of Claims 1-3, **characterized in that** a Curtain Coater (4) is used to apply the coating (5).

5. Method according to one or other of Claims 1-4, **characterized in that** the web (2) is passed through the broad nip (18) at a speed in the range from 900 to 1,300 m/min.

6. Method according to one or other of Claims 1-5, **characterized in that** a compressive stress is selected in the broad nip (18), at which the thickness of the web (2) is reduced by a maximum of 2.5%.

## Revendications

1. Procédé de traitement d'une bande (2) de papier ou de carton, dans lequel une couche fonctionnelle (5) est appliquée sur la bande (2) et la bande (2) est ensuite satinée, la couche fonctionnelle (5) étant appliquée sans contact, la bande (2) étant satinée en alignement avec l'application de la couche, et le satinage s'effectuant dans un pinçage allongé (18) d'une calandre à sabot (9), qui présente un cylindre à sabot (10) avec une enveloppe périphérique (11) et un cylindre conjugué (14), **caractérisé en ce que** l'on applique une couche thermosensible, le pinçage allongé a une longueur d'au moins 40 mm et **en ce que** l'on ajuste une charge linéaire de 600 N/mm au maximum.

2. Procédé selon la revendication 1, **caractérisé en ce que** l'on maintient une température inférieure à 60°C dans le pinçage allongé (18).

3. Procédé selon l'une quelconque des revendications 1 à 2, **caractérisé en ce que** l'on maintient l'enveloppe (11) du cylindre à sabot (10) de la calandre à sabot (9) de manière stationnaire et on fait plonger le cylindre conjugué (14) dans l'enveloppe (11).

4. Procédé selon l'une quelconque des revendications 1 à 3, **caractérisé en ce que** l'on utilise pour l'enduction de la couche (5) une coucheuse à rideau (4).

5. Procédé selon l'une quelconque des revendications 1 à 4, **caractérisé en ce que** l'on guide la bande (2) à une vitesse de l'ordre de 900 à 1300 m/min à travers le pinçage allongé (18).

6. Procédé selon l'une quelconque des revendications 1 à 5, **caractérisé en ce que** l'on sélectionne dans le pinçage allongé (18) une tension de compression à laquelle l'épaisseur de la bande (2) diminue au maximum de 2,5%.
